# EUROPÄISCHE PATENTSCHRIFT

(11) **EP 4 526 177 B1**
(45) Veröffentlichungstag und Bekanntmachung des Hinweises auf die Patenterteilung: **01.04.2026**
(21) Anmeldenummer: 23745412.9
(22) Anmeldetag: 07.07.2023
(51) Int. Cl.: B61L 27/16, B61L 15/00

(54) **VERFAHREN ZUR AUSFÜHRUNG EINES NOTHALTS FÜR EINEN ZUG**
METHOD FOR CARRYING OUT AN EMERGENCY STOP FOR A TRAIN
PROCÉDÉ DE MISE EN OEUVRE D'UN ARRÊT D'URGENCE POUR UN TRAIN

(30) Priorität: 15.07.2022 DE 102022207259
(43) Veröffentlichungstag der Anmeldung: 26.03.2025
(73) Patentinhaber: Siemens Mobility GmbH, 80997 München (DE)
(72) Erfinder: LOHNEIS, Georg, 96250 Ebensfeld (DE); STRÖSSNER, Christian, 91091 Großenseebach (DE)
(74) Vertreter: Siemens Patent Attorneys
(86) Internationale Anmeldenummer: PCT/EP2023/068826
(87) Internationale Veröffentlichungsnummer: WO 2024/013008

(56) Entgegenhaltungen:
- CN-A- 114 454 924
- JP-A- 2014 193 098
- JP-A- 2021 119 067

## Beschreibung

Die Erfindung betrifft ein Verfahren zur Ausführung eines angeforderten Nothalts für einen Zug, so dass der Zug an einer geeigneten Stelle in der vom Zug befahrenen Strecke zum Anhalten kommt.

Unter dem Begriff "Zug" wird hier ein Verbund aus mehreren Schienenfahrzeugen oder ein einzelnes Schienenfahrzeug betrachtet.

Im Bahnbetrieb ist es in einer Notsituation erforderlich, einen Zug möglichst schnell zu einem als "Nothalt" bezeichneten Anhalten zu bringen.

Es ist bekannt, einen Nothalt beim Triebfahrzeugführer des Zugs anzufordern, beispielsweise
- durch eine von einem Fahrgast ausgelöste Anforderung. Diese Anforderung erfolgt beispielsweise dadurch, dass der Fahrgast in einem Personenwagon einen dort als "NOTBREMSE" bezeichneten Hebel betätigt, um die Anforderung auszulösen.
- durch eine Anforderung, die von einer Schienenfahrzeuginternen Leittechnik ausgelöst wird. Diese Anforderung erfolgt beispielsweise als Reaktion auf eine festgestellte technische Störung beim Schienenfahrzeug.

In beiden Fällen liegt es in der Zuständigkeit des Triebfahrzeugführers, die Anforderung zum Nothalt Situations-bedingt zu bewerten und daraufhin geeignet zu reagieren.

Entsprechend leitet der Triebfahrzeugführer den Nothalt ein, hebt eine bereits automatische ausgelöste Bremsung ggfls. wieder auf oder er ignoriert die Anforderung - beispielsweise bei einem erkennbaren Missbrauch des Hebels "Notbremse" oder bei einem erkennbaren Leittechnik-Fehler.

Eine geeignete Ortsauswahl für den Nothalt erfolgt durch den Triebfahrzeugführer, der Situations-abhängig eine geeignete Stelle für den Nothalt in der Strecke auswählt und dort das Schienenfahrzeug zum Anhalten bringt.

Dabei darf der Nothalt nicht an jeder beliebigen Stelle der vom Schienenfahrzeug befahrenen Strecke erfolgen, beispielsweise ist er auf einer Brücke oder in einem Tunnel aufgrund von Sicherheitserfordernissen und Zugangsbeschränkungen nicht zulässig bzw. ungünstig.

Diese Einbindung des Triebfahrzeugführers kann je nach Gefahrensituation, Reaktionszeit und Situationsübersicht zu einer wenig bzw. schlecht geeigneten Stelle für den Nothalt des Zugs führen.

Aus der Druckschrift JP 2014193098 A ist ein Verfahren zur Bestimmung des optimalen Halts eines Eisenbahnzuges bekannt. Dabei wird eine optimale Halteposition unter Berücksichtigung von Risiken (wie einem Aufprall auf ein Hindernis oder eine Entgleisung) bestimmt.

Es ist daher die Aufgabe der vorliegenden Erfindung, ein verbessertes Verfahren anzugeben, mit dem ein Zug bei einem Nothalt an einer geeigneten Stelle zum Halten kommt.

Diese Aufgabe wird durch die Merkmale des Patentanspruchs 1 gelöst. Vorteilhafte Weiterbildungen sind in den abhängigen Patentansprüchen angegeben.

Die Erfindung betrifft ein Verfahren zur Ausführung eines angeforderten Nothalts für einen Zug, um den Zug an einer geeigneten Stelle der vom Zug befahrenen Strecke zum Anhalten zu bringen.

In einem ersten Schritt wird vor Fahrtantritt des Zugs die von ihm zu befahrende Strecke hinsichtlich geeigneter Stellen zum Anhalten bzw. Zonen zum Anhalten analysiert, die bei einem Nothalt zum Anhalten des Zugs geeignet sind. Diese Stellen werden als Nothalt-Zonen definiert.

Alternativ oder ergänzend dazu werden sogenannte "Nothalt-Verhinderungszonen" definiert, in denen der Zug bei einem Nothalt nicht anhalten darf.

Die Nothalt-Verhinderungszonen umfassen zum Beispiel Brücken, Tunnel, schwer zugängliche Streckenbereiche, etc.

Die Festlegung der jeweiligen Zonen erfolgt bevorzugt mit Hilfe einer hochgenauen elektronischen, geografischen Karte, um die Zonen (Nothalt-Zonen und/oder Nothalt-Verhinderungszonen) mittels geografischer Koordinaten bzw. Positionsangaben genau zu definieren.

Die Zonen werden als Liste vor Fahrtantritt an Bord des Zugs zur automatisierten Verwendung abgespeichert bzw. abgelegt.

Bevorzugt wird die Liste in einer Fahrzeugleittechnik des Zugs abgespeichert und steht somit zugseitig zur Verfügung.

Bevorzugt werden an Bord des Zugs nur die Nothalt-Verhinderungszonen in der Liste abgelegt, entsprechend werden verbleibende Streckenabschnitte als geeignete Nothalt-Zonen erachtet, die zu diesem Zweck zur Verwendung stehen.

Damit wird die Liste gekürzt und ist automatisiert schnell abfragbar, so dass das erfindungsgemäße Verfahren schnell durchführbar ist.

In einem zweiten Schritt wird bei der Fahrt des Zugs seitens des Zugs eine Anforderung zum Nothalt ohne Beteiligung des Triebfahrzeugführers aufgenommen und analysiert.

Bevorzugt wird die Anforderung von einer dafür vorgesehenen automatischen Nothalt-Funktion aufgenommen, ausgewertet und bearbeitet.

Die Anforderung zum Nothalt wird, wie vorstehend beschrieben, beispielsweise durch einen Fahrgast oder durch eine Zug- bzw. Schienenfahrzeug-interne Leittechnik ausgelöst.

In einer bevorzugten Weiterbildung wird die Anforderung zum Nothalt optional dem Triebfahrzeugführer mitgeteilt. Der Triebfahrzeugführer hat dann die Möglichkeit, die Anforderung zum Nothalt "zurückzusetzen" bzw. die Ausführung des Nothalts manuell zu verschieben oder Situations-bedingt gänzlich zu unterdrücken.

Erfindungsgemäß wird eine als "Landseite" bezeichnete, ortsfeste Betriebsleitzentrale automatisch über die Anforderung zum Nothalt benachrichtigt.

Diese automatisierte Benachrichtigung erfolgt bevorzugt mit Hilfe der Nothalt-Funktion, die beim Eintreffen der Anforderung zum Nothalt automatisch eine entsprechende Information bildet und an die Betriebsleitzentrale übermittelt.

In einer bevorzugten Weiterbildung wird als Teil der Information
- eine Ursache des angeforderten Nothalts (z.B. Meldung "Feuer an Bord" oder "Hebel Notbremse betätigt", etc.) übermittelt, und/oder
- ein geografischer Ort übermittelt, an dem die Anforderung zum Nothalt ausgelöst wurde, und/oder
- ein geografischer Ort übermittelt, an dem der Zug bei einem detektierten technischen Schaden vermutlich zum Stillstand kommen wird,
- eine Information zu einem Zugabschnitt (Wagen) übermittelt, in dem die Anforderung zum Nothalt durch einen Fahrgast ausgelöst wurde.

Durch die automatisierte Benachrichtigung ist es landseitig möglich, eine Rettungskette in Gang zu setzen, geeignete Maßnahmen zum Umgang mit dem Nothalt des Zugs zu treffen, den Nothalt nachfolgend zu analysieren und/oder Wartungskräfte zu benachrichtigen, etc.

In einer bevorzugten Weiterbildung wird die automatisierte Benachrichtigung der Landseite über eine gesicherte und hochverfügbare Datenverbindung durchgeführt, die insbesondere einen notwendigen Safety-Level gemäß der Europäischen Norm EN 50128 bzw. EN 50657 und EN 50159 erfüllt.

In einem dritten Schritt wird die Position des Zugs automatisiert festgestellt.

Die Positionsfeststellung erfolgt bevorzugt seitens des Zugs und damit unabhängig von der Landseite. Damit wird eine beschleunigte und autarke Abwicklung des erfindungsgemäßen Verfahrens ermöglicht.

In einer bevorzugten Weiterbildung wird zur Positionsfeststellung ein Satelliten-gestütztes Positionssystem verwendet (z.B. ein GPS-Empfänger, ein Galileo-Empfänger, etc.).

In einer bevorzugten Weiterbildung wird während der gesamten Fahrt des Zugs dessen Position kontinuierlich ermittelt, so dass die jeweilige aktuelle Position zu jeder Zeit zur Verfügung steht.

Für den Fall eines gestörten Satellitenempfangs wird die Positionsbestimmung ab dem Zeitpunkt der Störung durch eine Wegerfassung ersetzt, die im Zug installiert ist und auf einer Bestimmung von Radumdrehungen basiert.

In einer bevorzugten Weiterbildung wird in der Leittechnik des Zugs dessen vorbekannte Gesamtlänge abgespeichert.

Mit dieser Information ist es möglich, für den Zug eine für den Nothalt benötigte minimale Zonen-Länge zu bestimmen.

Zusätzlich wird in der Leittechnik des Zugs ein Einbauort der zum Satellitenempfang verwendeten Antenne im Zug abgespeichert.

Mit diesen zusätzlichen Informationen "Gesamtlänge, Einbauort" ist es möglich, die Position eines vorderen und eines hinteren Zugendes zu bestimmen.

In einer bevorzugten Weiterbildung werden die Informationen
- Liste mit den Zonen,
- aktuelle Position des Zugs,
- Gesamtlänge des Zugs,
- Position des vorderen und des hinteren Zugendes, und/oder
- benötigte minimale Zonenlänge für den Nothalt dazu verwendet, um längs der Strecke eine geeignete Stelle für den Nothalt zu finden.

In einer bevorzugten Weiterbildung wird der Einbauort bzw. die Position der Satellitenantenne im Zug anhand der in der Leittechnik gespeicherten Informationen zur Zugzusammenstellung berechnet.

In einem vierten Schritt wird eine Entfernung des Zugs zum nächsten möglichen Nothalt berechnet.

Anhand der aktuellen Position des Zugs und der im Zug gespeicherten Informationen berechnet die Leittechnik, in welcher Streckenentfernung zum Zug ein nächster möglicher Bereich für den Nothalt liegt.

In einer bevorzugten Weiterbildung werden dazu folgende Informationen verwendet:
- Entfernung des vorderen Endes des Zugverbands zur nächsten (vorausliegenden) Nothalt-Zone,
- Entfernung des hinteren Endes des Zugverbands von einem Ende einer Nothalt-Verhinderungszone, die gegebenenfalls gerade durchfahren wird,
- Für den automatisch durchgeführten Nothalt den Ort des zu erwartenden Stillstands des Zugendes mit Hilfe der Zugparameter (Masse, Länge, Bremshundertstel),
- Für den automatisch durchgeführten Nothalt den Ort des zu erwartenden Stillstands des Zuganfangs (mit Hilfe der Zugparameter Masse, Länge, Bremshundertstel, aktuelle Reibwerte Rad/Schiene, Wetterverhältnisse, etc.).

In einem fünften Schritt wird am Zug eine Bremsung mit entsprechenden Bremsparametern automatisch und derart eingeleitet bzw. durchgeführt, dass eine nächstliegende Nothalt-Zone erreicht wird und der vollständige Zug darin zum Stillstand kommt.

In einer bevorzugten Weiterbildung vergleicht eine dafür vorgesehene automatische Nothaltfunktionen laufend die aktuelle Zugposition mit den gespeicherten Ortsinformationen der Zonen.

Beim Eintreffen der Anforderung für den Nothalt bewertet die Nothaltfunktion, ob zum gegenwärtigen Zeitpunkt ein Nothalt stattfinden darf:
- Befindet sich ein Teil des Zugs gerade in einer Nothalt-Verhinderungszone, so verhindert die Nothalthaltfunktion eine Notbremsung zum sofortigen Anhalten des Zugs.
- Die automatische Nothaltefunktion leitet die Notbremsung erst dann und derart ein, dass das Ende des Zugs eine Nothalt-Verhinderungszone zeitoptimal durchfährt und hinter der Nothalt-Verhinderungszone in der Nothalt-Zone möglichst zeitnah zum Stehen kommt.

Befindet sich kein Teil des Zugs mehr in der Nothalt-Verhinderungszone, so berechnet die Nothaltfunktion anhand des zu erwartenden Bremswegs die Information, ob der Zuganfang vor der nächsten Nothalt-Verhinderungszone zum Stillstand kommt oder nicht.

Ist dies der Fall, löst sie die Notbremsung sofort aus. Ist dies nicht der Fall, so verzögert die Nothaltfunktion die Notbremsung in einer Weise, dass das hintere Ende des Zugs direkt hinter der Nothalt-Verhinderungszone zeitoptimal zum Stillstand kommt.

Der zu erwartende Bremsweg wird dabei fortlaufend von der automatischen Nothaltfunktion anhand von Zug-Daten (Zuglänge, Bremshundertstel, Masse, aktuelle Reibwerte Rad/Schiene, Wetterverhältnisse, etc.) sowie der aktuellen Zuggeschwindigkeit berechnet.

Die Auslösung der Notbremsung erfolgt durch Übermittlung von entsprechenden Bremsbefehlen an die Brems- und Antriebsausrüstung des Zugs.

Dies erfolgt in einer "zeitoptimalen" Weise, d.h. die Auslösung der Bremsung und deren Stärke wird so gewählt, dass das Zugende möglichst schnell und außerhalb einer Nothalt-Verhinderungszone zum Stillstand kommt.

In einer bevorzugten Weiterbildung hat der Triebfahrzeugführer jederzeit die Möglichkeit, durch Verwendung von Bedienelementen an einem Fahrerpult einen automatischen Nothalt abzubrechen oder manuell einen Nothalt auszulösen.

Erfindungsgemäß erfolgt beim geschilderten erfindungsgemäßen Verfahren eine Abstimmung mit der Betriebsleitzentrale.

Die Betriebsleitzentrale hat dadurch die Möglichkeit, durch eine entsprechende Befehlsübermittlung am Zug den automatischen Nothalt aufzulösen und den Zug zur Weiterfahrt zu veranlassen - beispielsweise um ihn an einer geeigneten anderen Stelle zum Anhalten zu bringen.

Durch die vorliegende Erfindung wird ein Zug bei einem angeforderten Nothalt automatisch und ohne manuellen Eingriff durch den Triebfahrzeugführer an einer optimalen Stelle zum Stillstand gebracht.

Durch die vorliegende Erfindung werden für den Nothalt benötigte Informationen ohne Zeitverlust ermittelt und einer Betriebsleitzentrale zur Verfügung gestellt, die dann zeitnah eine genaue Ortsposition für den vorzunehmenden Nothalt übermitteln kann.

Die vorliegende Erfindung ermöglicht auch einen optionalen Eingriff des Triebfahrzeugführers und/oder der Landseite bei der Ausführung des Nothalts.

Die vorliegende Erfindung erhöht sowohl Präzision als auch Reproduzierbarkeit einer Notbremsung.

Die vorliegende Erfindung reduziert Reaktionszeiten und ggf. fehlerhafte menschliche Einflussnahmen.

Nachfolgend wird die Erfindung mit Hilfe einer Zeichnung näher erläutert. Dabei zeigt:
FIG 1 ein Blockschaltbild zur vorliegenden Erfindung, und
FIG 2 mit Bezug auf FIG 1 ein Blockschaltbild zur Positionsberechnung.

FIG 1 zeigt ein Blockschaltbild zur vorliegenden Erfindung.

In einem Block 11 wird vor Fahrtantritt des Zugs die von ihm zu befahrende Strecke hinsichtlich geeigneter Stellen zum Anhalten bzw. Zonen zum Anhalten analysiert, die bei einem Nothalt zum Anhalten des Zugs geeignet sind. Diese Stellen werden als Nothalt-Zonen definiert.

Alternativ oder ergänzend dazu werden sogenannte "Nothalt-Verhinderungszonen" definiert, in denen der Zug bei einem Nothalt nicht anhalten darf.

Diese Zonen werden als Liste vor Fahrtantritt an Bord des Zugs zur automatisierten Verwendung zur Verfügung gestellt.

In einem Block 12 wird die Position des Zugs automatisiert festgestellt bzw. bestimmt. Die Positionsfeststellung erfolgt bevorzugt seitens des Zugs und damit unabhängig von der Landseite.

In einer bevorzugten Weiterbildung wird zur Positionsfeststellung ein GPS-Positionssystem verwendet.

Die Position wird während der gesamten Fahrt des Zugs kontinuierlich ermittelt, so dass die jeweilige aktuelle Position zu jeder Zeit zur Verfügung steht.

In einem Block 13 erfolgt bei der Fahrt des Zugs seitens des Zugs eine Anforderung zum Nothalt. Diese wird durch einen Fahrgast oder durch eine Zug-interne Leittechnik ausgelöst.

In einem Block 14 wird diese Anforderung von einer dafür vorgesehenen automatischen Nothalt-Funktion aufgenommen, ausgewertet und bearbeitet.

Durch die Anforderung zum Nothalt wird in einem Block 17 anhand der Position des Zugs (vgl. Block 11) und anhand der in der Liste genannten Zonen (vgl. Block 11) eine Entfernung des Zugs zu einem Ende einer "Nothalt-Verhinderungszone" berechnet und an die Nothalt-Funktion (vgl. Block 14) übertragen.

Die Anforderung zum Nothalt (vgl. Block 13) wird in einem Block 16 auch dem Triebfahrzeugführer mitgeteilt. Der Triebfahrzeugführer hat dann die Möglichkeit, die Anforderung zum Nothalt "zurückzusetzen" bzw. die Ausführung des Nothalts manuell zu verschieben oder Situations-bedingt gänzlich zu unterdrücken.

Dazu kann der Triebfahrzeugführer auf einen Block 15 einwirken, der zur Beeinflussung einer Zugbremse bzw. eines Zugantriebs vorgesehen ist.

Die Nothalt-Funktion (vgl. Block 14) greift zur Durchführung des Nothalts auf Block 15 zu, um den Zug zum Stillstand zu bringen, wenn der Zug das Ende der Nothalt-Verhinderungszone erreicht hat, bzw. wenn der Zug eine Nothalt-Zone erreicht hat und sich vollständig darin befindet.

Die automatische Nothalt-Funktion (vgl. Block 14) benachrichtigt auch eine Betriebsleitzentrale über die Anforderung zum Nothalt. Die Betriebsleitzentrale ist in Block 18 adressiert.

Der landseitigen Betriebsleitzentrale wird über Block 19 ein Zugriff auf die Nothalt-Funktion (vgl. Block 14) ermöglicht.

FIG 2 zeigt mit Bezug auf FIG 1 ein Blockschaltbild zur Positionsbestimmung des Zugs.

In einem Block 23 ist eine Zuglänge abgelegt, die zur Positionsberechnung im Block 26 an diesen übertragen und dort verwendet wird.

Im Block 26 wird die Position des Zugs und seiner Enden berechnet. Dazu wird in Block 26 die Position eines vorderen und eines hinteren Zugendes verwendet, um die Zugabmessungen genau zu erfassen.

In Block 21 wird die Position des Zugs automatisiert festgestellt bzw. bestimmt. Zur Positionsfeststellung wird ein GPS-Positionssystem verwendet. Die Position des Zugs wird dann an Block 26 übertragen und dort verwendet.

In Block 22 erfolgt eine Positionsbestimmung des Zugs mit Hilfe einer Wegerfassung, um einen gestörten Satellitenempfang abzusichern. Die Wegerfassung ist im Zug installiert und basiert auf einer Bestimmung von Radumdrehungen. Auch diese Position des Zugs wird an Block 26 übertragen und dort verwendet.

In Block 25 ist zugseitig eine Zugreihung bzw. sind Informationen zur Zugzusammenstellung abgelegt, die an Block 24 übertragen werden.

Im Block 24 ist ein Einbauort bzw. eine Position der Satellitenantenne im Zug bekannt, so dass Informationen aus Block 25 die Positionen der beiden Zugenden für Block 26 berechenbar sind.

## Patentansprüche

1. Verfahren zur Ausführung eines angeforderten Nothalts für einen Zug, um den Zug an einer geeigneten Stelle der vom Zug befahrenen Strecke zum Anhalten zu bringen,
- bei dem zugseitig eine Liste zur Verfügung gestellt wird, in der für die vom Zug zu befahrende Strecke Zonen definiert sind, in denen der Zug bei einem angeforderten Nothalt anhalten darf und/oder nicht anhalten darf,
- bei dem bei der Zugfahrt seitens des Zugs eine Anforderung zum Nothalt und ohne Beteiligung des Triebfahrzeugführers automatisch aufgenommen und analysiert wird,
- bei dem seitens des Zugs eine automatisierte Positionsbestimmung des Zugs in Bezug zur befahrenen Strecke durchgeführt wird, die unabhängig von streckenseitigen Einrichtungen erfolgt,
- bei der in Abhängigkeit der Zugposition aus der Liste automatisiert eine geeignete Zone für den durchzuführenden Nothalt ausgewählt wird, in der der Zug nach dem Erreichen der geeigneten Zone zum Stillstand bringbar ist;
**dadurch gekennzeichnet, dass**
- eine ortsfeste Betriebsleitzentrale automatisch über die Anforderung zum Nothalt benachrichtigt wird, und
- eine Abstimmung mit der ortsfesten Betriebsleitzentrale erfolgt, um dieser die Möglichkeit zu verschaffen, durch eine Befehlsübermittlung am Zug den automatischen Nothalt aufzulösen, um den Zug zur Weiterfahrt zu veranlassen und um ihn an einer geeigneten anderen Stelle zum Anhalten zu bringen.

2. Verfahren nach Anspruch 1, bei dem die Zonen mit Hilfe einer geografischen Karte festgelegt werden, so dass die Zonen mit Hilfe von Koordinaten geografisch definiert sind.

3. Verfahren nach Anspruch 1, bei dem die Liste in einer Fahrzeugleittechnik des Zugs abgespeichert wird.

4. Verfahren nach Anspruch 1, bei dem die Anforderung zum Nothalt durch einen Fahrgast oder durch eine Zug-interne Leittechnik ausgelöst wird.

5. Verfahren nach Anspruch 1, bei dem die Anforderung zum Nothalt einem Triebfahrzeugführer des Zugs mitgeteilt wird, um ihm zu ermöglichen, den angeforderten Nothalt Situations-bedingt zu beeinflussen.

6. Verfahren nach Anspruch 1, bei dem die Positionsbestimmung des Zugs mit Hilfe eines im Zug vorgesehenen, Satellitengestützten Positionsbestimmungssystem durchgeführt wird.

7. Verfahren nach Anspruch 6, bei dem die Satellitengestützte Positionsbestimmung bei Störungen durch eine im Zug vorgesehene Wegerfassung ersetzt wird, die auf einer Bestimmung von Radumdrehungen basiert.

8. Verfahren nach Anspruch 1, bei dem die Auswahl der für den Nothalt geeigneten Zone auf zumindest einer der folgenden Informationen basiert:
- Entfernung des Zugs zur Zone,
- aktuelle Zugposition,
- Gesamtlänge des Zugs,
- Position eines vorderen und eines hinteren Zugendes,
- benötigte minimale Zonenlänge für den Nothalt, und/oder
- Position einer Satellitenantenne im Zug.

9. Verfahren nach Anspruch 1, bei dem nach dem Erreichen der für den Nothalt geeigneten Zone am Zug eine Bremsung automatisch eingeleitet und derart durchgeführt wird, dass der Zug in der Nothalt-Zone zum Stillstand kommt und sich im Stillstand darin vollständig befindet.

10. Verfahren nach Anspruch 9, bei dem die Bremsung in der Art durchgeführt wird, dass der Stillstand innerhalb der Nothalt-Zone unter Berücksichtigung der Bremsfähigkeit des Zuges mit ideal kurzem Zeitverzug erfolgt.

## Claims

1. Method for carrying out a requested emergency stop for a train in order to bring the train to a stop at a suitable point on the route travelled by the train,
- in which a list is made available on the train side in which zones are defined for the route to be travelled by the train in which the train is allowed to stop and/or is not allowed to stop in the event of a requested emergency stop,
- in which, during travel, a request for an emergency stop is automatically recorded and analysed by the train without the involvement of the driver,
- in which the train automatically determines its position in relation to the route being travelled, independently of trackside equipment,
- in which, depending on the train position, a suitable zone is automatically selected from the list for the emergency stop to be carried out, in which the train can be brought to a standstill after reaching the suitable zone;
**characterized in that**
- a fixed operations control centre is automatically notified of the request for an emergency stop, and
- a coordination with the fixed operations control centre is performed in order to give the fixed operations control centre the option of releasing the automatic emergency stop by transmitting a command to the train in order to cause the train to continue its journey and in order to bring it to a stop at a suitable other location.

2. Method according to Claim 1, in which the zones are defined with the aid of a geographical map, so that the zones are geographically defined with the aid of coordinates.

3. Method according to Claim 1, in which the list is stored in a vehicle control system of the train.

4. Method according to Claim 1, in which the request for an emergency stop is triggered by a passenger or by an internal train control system.

5. Method according to Claim 1, in which the request for an emergency stop is communicated to a driver of the train to enable them to influence the requested emergency stop depending on the situation.

6. Method according to Claim 1, in which the position of the train is determined with the aid of a satellite-based positioning system provided in the train.

7. Method according to Claim 6, in which the satellite-based position determination in the event of malfunctions is replaced by a path detection provided in the train, which is based on a determination of wheel revolutions.

8. Method according to Claim 1, wherein the selection of the zone suitable for the emergency stop is based on at least one of the following items of information:
- distance of the train to the zone,
- current train position,
- total length of the train,
- position of one front and one rear end of the train,
- minimum zone length required for the emergency stop, and/or
- position of a satellite antenna in the train.

9. Method according to Claim 1, in which, after reaching the zone suitable for the emergency stop on the train, braking is automatically initiated and carried out in such a way that the train comes to a standstill in the emergency stop zone and is completely stationary therein.

10. Method according to Claim 9, in which the braking is carried out in such a way that the standstill within the emergency stop zone takes place with an ideally short time delay, taking into account the braking capability of the train.

## Revendications

1. Procédé de mise en œuvre d'un arrêt d'urgence demandé pour un train pour arrêter le train à un endroit adéquat de l'itinéraire parcouru par le train,
- dans lequel une liste est mise à disposition dans le train, dans laquelle sont définies des zones pour l'itinéraire à parcourir par le train, dans lesquelles le train peut ou ne doit pas s'arrêter en cas de demande d'arrêt d'urgence,
- dans lequel, pendant le trajet du train, dans le train, une demande d'arrêt est enregistrée et analysée automatiquement et sans participation du chauffeur de la motrice,
- dans lequel, dans le train, une détermination automatisée de position du train par rapport à l'itinéraire parcouru est effectuée indépendamment de dispositifs sur le parcours,
- dans lequel, en fonction de la position du train, une zone adéquate est choisie de façon totalement automatisée dans la liste pour l'arrêt d'urgence à effectuer, dans laquelle le train peut être arrêté après avoir atteint la zone adéquate ;
**caractérisé en ce que**
- un centre fixe de régulation du trafic est prévenu automatiquement de la demande d'arrêt d'urgence, et
- un accord avec le centre fixe de régulation du trafic est trouvé pour créer la possibilité d'annuler l'arrêt d'urgence automatique par une transmission de commande au train pour amener le train à poursuivre son trajet et pour l'arrêter à un autre endroit adéquat.

2. Procédé selon la revendication 1, dans lequel les zones sont définies à l'aide d'une carte géographique, pour que les zones soient définies géographiquement à l'aide de coordonnées.

3. Procédé selon la revendication 1, dans lequel la liste est enregistrée dans une technique de contrôle-commande du train.

4. Procédé selon la revendication 1, dans lequel la demande d'arrêt d'urgence est déclenchée par un passager ou par une technique de contrôle-commande interne au train.

5. Procédé selon la revendication 1, dans lequel la demande d'arrêt d'urgence est communiquée à un chauffeur de motrice du train pour lui permettre d'influencer la demande d'arrêt d'urgence demandée en fonction de la situation.

6. Procédé selon la revendication 1, dans lequel la détermination de position du train est effectuée à l'aide d'un système de positionnement par satellite prévu dans le train.

7. Procédé selon la revendication 6, dans lequel le système de positionnement par satellite est remplacé en cas de perturbations par une acquisition de parcours prévue dans le train, basée sur une détermination de rotations de roues.

8. Procédé selon la revendication 1, dans lequel la sélection de la zone adéquate pour l'arrêt d'urgence est basée sur au moins l'une des informations suivantes :
- distance du train à la zone,
- position actuelle du train,
- longueur totale du train,
- position d'une extrémité avant et d'une extrémité arrière du train,
- longueur de zone minimale nécessaire à l'arrêt d'urgence, et/ou
- position d'une antenne satellite dans le train.

9. Procédé selon la revendication 1 dans lequel, après avoir atteint la zone adéquate pour l'arrêt d'urgence, un freinage est initié automatiquement au niveau du train et est effectué de telle sorte que le train s'arrête dans la zone d'arrêt d'urgence et s'y arrête totalement.

10. Procédé selon la revendication 9, dans lequel le freinage est effectué de sorte que l'arrêt se fait à l'intérieur de la zone d'arrêt d'urgence en tenant compte de la capacité de freinage du train avec un délai idéalement court.
